# EUROPÄISCHE PATENTANMELDUNG

(11) **EP 4 674 317 A1**
(43) Veröffentlichungstag der Anmeldung: **07.01.2026**
(21) Anmeldenummer: 24186569.0
(22) Anmeldetag: 04.07.2024
(51) Int. Cl.: A47C 7/00

(54) **FUSSKREUZ, STUHLUNTERTEIL UND STUHL**

(71) Anmelder: GIWA GmbH, 86707 Westendorf (DE)
(72) Erfinder: BRAUN, Paul, 86695 Nordendorf (DE); HELD, Christian, 92342 Freystadt (DE); SIEBERER, Daniel, 6020 Innsbruck (AT); GÖTZFRIED, Reinhard, 86679 Ellgau (DE)
(74) Vertreter: Torggler & Hofmann Patentanwälte - Innsbruck

(57) **Zusammenfassung**

Fußkreuz (1) für einen Stuhl, wobei das Fußkreuz (1) eine zentrale Öffnung (2) umfasst, welche zur Aufnahme und zum Tragen eines in einer Betriebsstellung des Fußkreuzes (1) im Wesentlichen vertikalen Pfostens (3) ausgebildet ist, und wobei das Fußkreuz (1) wenigstens drei, vorzugsweise fünf, Arme (4) aufweist, welche radial von der Öffnung (2) abstehen, wobei zumindest einer der Arme (4) entlang seiner Längsrichtung (5) ausgehend von einem äußeren Armende (6) ein im Wesentlichen U-förmiges Profil (7) oder im Wesentlichen O-förmiges Profil (7) aufweist, wobei der zumindest eine Arm (4) entlang der Längsrichtung (5) ein vom U-förmigen Profil (7) oder O-förmigen Profil (7) verschiedenes, im Wesentlichen I-förmiges Profil (8) oder im Wesentlichen T-förmiges Profil (8) aufweist.

## Beschreibung

Die vorliegende Erfindung betrifft ein Fußkreuz für einen Stuhl, wobei das Fußkreuz eine zentrale Öffnung umfasst, welche zur Aufnahme und zum Tragen eines in einer Betriebsstellung des Fußkreuzes im Wesentlichen vertikalen Pfostens ausgebildet ist, und wobei das Fußkreuz wenigstens drei, vorzugsweise fünf, Arme aufweist, welche radial von der Öffnung abstehen, wobei zumindest einer der Arme entlang seiner Längsrichtung ausgehend von einem äußeren Armende ein im Wesentlichen U-förmiges Profil oder im Wesentlichen O-förmiges Profil aufweist.

Des Weiteren betrifft die Erfindung ein Stuhlunterteil und einen Stuhl mit einem solchen Fußkreuz.

Derartige Fußkreuze sind aus dem Stand der Technik grundsätzlich bekannt. Üblicherweise, wie es z.B. aus den Schriften CN 2508626 Y und DE 19841225 A1 hervorgeht, weisen die Arme solcher Fußkreuze ein im Wesentlichen durchgängiges, gleichartiges Querschnittsprofil mit relativ massiven Querschnittswandstärken auf. Dies ergibt sich einerseits meist daraus, dass ein möglichst einfaches Herstellungsverfahren angestrebt wird, weshalb sich der Grundquerschnitt entlang der Längsachse der Arme kaum verändert. Und andererseits liegt der Fokus in der Ausbildung der Fußkreuze meist ausschließlich darauf, sehr stabile Fußkreuze zu konstruieren, wodurch die Fußkreuze oft überdimensioniert sind. In Summe bringen derartige Lösungen des Stands der Technik einen unnötig großen Materialeinsatz mit sich.

Die Aufgabe der vorliegenden Erfindung ist es daher, ein zum Stand der Technik verbessertes Fußkreuz mit einer optimierten Tragstruktur bereitzustellen, insbesondere wobei die Tragstruktur bei Einhalten aller notwendigen Stabilitätserfordernisse einen möglichst geringen Materialeinsatz erfordert.

Diese Aufgabe wird durch die Merkmale des Anspruchs 1 gelöst, nämlich mit einem Fußkreuz der eingangs genannten Art, wobei der zumindest eine Arm des Fußkreuzes entlang der Längsrichtung ein vom U-förmigen Profil oder O-förmigen Profil verschiedenes, im Wesentlichen I-förmiges Profil oder im Wesentlichen T-förmiges Profil aufweist.

Eine derartige Ausbildung weicht vorteilhafterweise von den gängigen Ansätzen ab, indem auf innovative Weise eine gezielt optimierte Tragstruktur zum Einsatz kommt. Das erfindungsgemäße Fußkreuz erfüllt dabei natürlich alle standardisierten Norm-Erfordernisse, wie z.B. den BIFMA X5.1 "Footrest Static Load Test" und/oder BIFMA X5.1 "Footrest Durability Test" und/oder den Sicherheitsanforderungen der DIN EN 1335.

Ein erster großer Vorteil der Erfindung besteht darin, dass die Wandstärken der Arme deutlich geringer sein können als jene der Fußkreuze des Stands der Technik. Dadurch kann eine signifikante Menge an Material eingespart werden, was sowohl eine kostengünstigere Herstellung als auch einen verringerten CO2-Abdruck mit sich bringen kann.

Ein geringer Materialbedarf bedingt weiters ein verringertes Gewicht des Fußkreuzes, was natürlich bei der Handhabung eines mit dem Fußkreuz ausgestatteten Stuhls sehr praktisch ist.

Ein weiterer Vorteil ist, dass die erfindungsgemäße Ausbildung des Fußkreuzes eine schlankere Bauweise mit sich bringen kann, was wiederum ein optisch ansprechendes Design ermöglicht.

Die Öffnung ist vorzugsweise kreiszylinderförmig und/oder geometrisch entsprechend dem Pfosten, insbesondere einer Gasdruckfeder, des Stuhls ausgebildet.

Die Öffnung kann auch als ein Sackloch ausgebildet sein, sodass der Pfosten in der Betriebsstellung von oben einsteckbar ist.

Die Öffnung ist dazu ausgebildet, den Pfosten in einer im Wesentlichen vertikalen Orientierung aufzunehmen, was insbesondere bedeutet, dass die Orientierung des Pfostens, z.B. aufgrund von Unebenheiten eines Untergrunds und/oder aufgrund von Fertigungstoleranzen, von einer exakt vertikalen Orientierung abweichen kann.

Die genannten Profile sind im Wesentlichen U-, O-, I-, und/oder T-förmig ausgebildet, was insbesondere bedeutet, dass der zumindest eine Arm aus einer Haupt-Tragstruktur in zumindest U-, O-, I-, und/oder T-Form besteht.

Dabei kann die Querschnittsform der Profile von einer exakten U-, O-, I-, und/oder T-Form abweichen. Die U-, O-, I-, und/oder T-Formen sind insbesondere aber deutlich erkennbar.

Die radial von der Öffnung abstehenden Arme sind vorzugsweise regelmäßig voneinander beabstandet angeordnet.

Die Arme können auch ausgehend von der Öffnung nach unten geneigt ausgebildet sein und/oder entlang ihrer Längsrichtung auch, insbesondere nach unten in Richtung eines Bodens, gebogen und/oder geschwungen ausgebildet sein. D.h. insbesondere, dass die Längsachse geneigt und/oder gebogen sein kann, wobei sich ein jeweiliger Profilquerschnitt entlang der Längsachse nur unwesentlich oder geringfügig verändert.

Die zentrale Öffnung ist zentral relativ zu den Armen angeordnet. D.h. insbesondere, dass die Öffnung in einem Zentrum des Fußkreuzes angeordnet ist, vorzugsweise wobei die Arme alle dieselbe Länge aufweisen.

Das I-förmige Profil kann grundsätzlich auch als ein, insbesondere gedrehtes, H-förmiges Profil angesehen werden.

Das U-förmige Profil kann grundsätzlich auch als ein, insbesondere gedrehtes, C-förmiges Profil angesehen werden.

Weitere vorteilhafte Ausführungsformen der Erfindung werden in den abhängigen Ansprüchen definiert.

Es ist bevorzugt vorgesehen, dass das I-förmige Profil oder das T-förmige Profil in der Betriebsstellung einen im Wesentlichen vertikal ausgerichteten Steg und weiters einen unteren Flansch und/oder einen oberen Flansch aufweist. So kann z.B. eine optimale Lastabtragung über die Arme gewährleistet werden.

In einer bevorzugten Ausführungsvariante weist das I-förmige Profil einen vertikal ausgerichteten Steg, einen oberen Flansch und einen unteren Flansch auf.

In einer bevorzugten Ausführungsvariante weist das T-förmige Profil einen vertikal ausgerichteten Steg und einen oberen Flansch auf.

In einer weiteren Ausführungsvariante weist das T-förmige Profil einen vertikal ausgerichteten Steg und einen unteren Flansch auf.

Die Ausrichtung des Stegs kann, z.B. aufgrund von Unebenheiten eines Untergrunds und/oder aufgrund variierender Wandstärken zur Verbesserung des Kraftflusses, von einer exakt vertikalen Ausrichtung abweichen.

Es ist bevorzugt vorgesehen, dass das I-förmige Profil oder das T-förmige Profil Aussteifungsrippen aufweist, vorzugsweise welche sich zwischen dem Steg und dem unteren Flansch und/oder dem oberen Flansch, insbesondere symmetrisch zu einer vertikalen Symmetrieebene durch das I-förmige Profil oder das T-förmige Profil, erstrecken. Dies kann z.B. die Steifigkeit, insbesondere Torsionssteifigkeit, des zumindest einen Arms erhöhen.

Die Ausrichtung der vertikalen Symmetrieebene kann, z.B. aufgrund von Unebenheiten eines Untergrunds, von einer exakt vertikalen Ausrichtung abweichen.

In einer besonders bevorzugten Ausführungsform weist das I-förmige Profil Aussteifungsrippen auf, vorzugsweise welche sich zwischen dem Steg und dem unteren Flansch und dem oberen Flansch, insbesondere symmetrisch zur vertikalen Symmetrieebene durch das I-förmige Profil, erstrecken.

In einer Ausführungsform weist das T-förmige Profil Aussteifungsrippen auf, vorzugsweise welche sich zwischen dem Steg und dem unteren Flansch und/oder dem oberen Flansch, insbesondere symmetrisch zur vertikalen Symmetrieebene durch das T-förmige Profil, erstrecken.

Die Aussteifungsrippen können z.B. wabenförmig und/oder zickzackförmig und/oder kreuzförmig ausgebildet sein.

Es kann vorgesehen sein, dass der untere Flansch und/oder der obere Flansch eine konkave, vorzugsweise in der Betriebsstellung V-förmige, besonders bevorzugt umgekehrt-V-förmige, Auskernung aufweist oder aufweisen. Dies kann z.B. vorteilhaft sein, um zusätzlich Material einzusparen.

Es ist besonders bevorzugt vorgesehen, dass das U-förmige Profil in der Betriebsstellung im Wesentlichen umgekehrt ausgerichtet ist, wobei Schenkel des U-förmigen Profils im Wesentlichen vertikal ausgerichtet sind und wobei eine zwischen den Schenkeln angeordnete Seite des U-förmigen Profils eine Oberseite bildet.

Es kann auch sein, dass eine Seite des O-förmigen Profils die Oberseite bildet.

Die Ausrichtung der Schenkel kann, z.B. aufgrund von Unebenheiten eines Untergrunds und/oder aufgrund variierender Wandstärken, von einer exakt vertikalen Ausrichtung abweichen.

Es kann vorgesehen sein, dass Seiten des U-förmigen Profils oder des O-förmigen Profils, insbesondere die Schenkel des U-förmigen Profils, konkave Aussparungen aufweisen. Dies kann z.B. vorteilhaft sein, um zusätzlich Material einzusparen.

Die Aussparungen können z.B. spitz und/oder rund zum äußeren Armende hin zulaufen und/oder einer Spannungsverteilung im Arm entsprechen. D.h. insbesondere, dass Bereiche im Querschnitt oder Profil mit geringen Spannungen Aussparungen aufweisen.

Es ist bevorzugt vorgesehen, dass das U-förmige Profil oder das O-förmige Profil, vorzugsweise in einer Ansicht von unten kreuzförmig ausgebildete, Aussteifungsrippen aufweist.

Es ist besonders bevorzugt vorgesehen, dass die Oberseite des U-förmigen Profils oder eine Oberseite des O-förmigen Profils und der obere Flansch des I-förmigen Profils oder des T-förmigen Profils ineinander übergehen. So wird z.B. ein durchgängiger Kraftfluss im Arm gewährleistet, wodurch Spannungsspitzen vorteilhafterweise vermieden werden.

Es ist besonders bevorzugt vorgesehen, dass zwischen dem U-förmigen Profil oder dem O-förmigen Profil und dem I-förmigen Profil oder T-förmigen Profil eine Wand angeordnet ist, vorzugsweise wobei die Wand einen Übergang zwischen den Schenkeln des U-förmigen Profils und dem Steg des I-förmigen Profils oder T-förmigen Profils bildet. So kann vor allem ein vorteilhaft durchgängiger Kraftfluss im Arm gewährleistet werden.

In besonders bevorzugten Ausführungsbeispielen ist die Wand zwischen dem U-förmigen Profil und dem I-förmigen Profil angeordnet, vorzugsweise wobei die Wand einen Übergang zwischen den Schenkeln des U-förmigen Profils und dem Steg des I-förmigen Profils bildet.

In bevorzugten Ausführungsbeispielen ist die Wand zwischen dem U-förmigen Profil und dem T-förmigen Profil angeordnet, vorzugsweise wobei die Wand einen Übergang zwischen den Schenkeln des U-förmigen Profils und dem Steg des T-förmigen Profils bildet.

Es ist bevorzugt vorgesehen, dass sich das I-förmige Profil oder das T-förmige Profil entlang der Längsrichtung über zwischen 50 und 80 %, vorzugsweise über zwischen 60 und 70 %, einer Länge des zumindest einen Arms erstreckt. Das kann bedeuten, dass der zumindest eine Arm in Nähe der Öffnung I- oder T-förmig ausgebildet ist, und hin zu den Armenenden direkt oder indirekt in ein U- oder O-förmiges Profil übergeht. So kann eine effiziente und materialarme Tragstruktur erzielt werden.

Es ist besonders bevorzugt vorgesehen, dass der zumindest eine Arm am äußeren Armende einen Abstützbereich zum Abstützen des Fußkreuzes aufweist, vorzugsweise wobei der Abstützbereich eine, insbesondere sacklochförmige, Lageröffnung zur Aufnahme eines einsteckbaren Fortsatzes aufweist.

Der Abstützbereich kann zum Abstützen auf einem Boden, auf einer Rolle, auf einem Stopper, auf einem Gleitelement oder dergleichen ausgebildet sein.

Die Lageröffnung kann zur Aufnahme eines Fortsatzes einer Rolle, eines Stoppers, eines Gleitelements oder dergleichen ausgebildet sein.

Es ist bevorzugt vorgesehen, dass der Abstützbereich eine umseitig geschlossene Außenwand aufweist, vorzugsweise wobei zwischen der Lageröffnung und der Außenwand Aussteifungsstreben angeordnet sind, insbesondere welche radial zur Lageröffnung ausgerichtet sind. So kann eine Abstützkraft besonders gut über den Abstützbereich übertragen werden.

Vorzugsweise geht die Außenwand in das O-förmige Profil oder das U-förmige Profil, insbesondere in die Schenkel und die Oberseite des U-förmigen Profils, über. So kann z.B. eine vorteilhafte durchgängige Kraftübertragung erfolgen.

Es ist besonders bevorzugt vorgesehen, dass der Öffnung zugewandte, innere Armenden der Arme einen im Wesentlichen zur Öffnung konzentrischen Bereich bilden, welcher eine ausgesteifte Doppelwandung aufweist. So kann der Pfosten des Stuhls sicher und stabil durch das Fußkreuz getragen werden.

Die Form des konzentrischen Bereichs kann, z.B. aufgrund von variierenden Wandstärken zur Verbesserung des Kraftflusses innerhalb des Fußkreuzes, von einer exakt konzentrischen Anordnung abweichen.

Vorzugsweise weist der konzentrische Bereich zur Öffnung radiale, vorzugsweise regelmäßig voneinander beabstandete, Aussteifungsstreben auf, wobei diese die Steifigkeit vorteilhafterweise weiter erhöhen.

Die Aussteifungsstreben innerhalb der Doppelwandung können aber auch andersartig, beispielsweise zickzackförmig und/oder kreuzförmig, geformt sein.

Es ist möglich, dass der konzentrische Bereich in der Betriebsstellung unten offen ist, insbesondere um zusätzlich Material einzusparen.

Es ist bevorzugt vorgesehen, dass eine äußere Wand der Doppelwandung in das I-förmige Profil oder das T-förmige Profil, insbesondere in den Steg und den oberen Flansch und/oder den unteren Flansch, übergeht. So kann z.B. eine vorteilhafte durchgängige Kraftübertragung erfolgen.

In einer bevorzugten Ausführungsvariante geht die äußere Wand in das I-förmige Profil, insbesondere in den Steg, den oberen Flansch und den unteren Flansch, über.

Es ist auch denkbar, dass der konzentrische Bereich einen im Betriebszustand vertikalen Fortsatz aufweist. Dies kann z.B. zur stabileren Aufnahme des Pfostens dienen.

Der vertikale Fortsatz kann sich in der Betriebsstellung nach unten und/oder nach oben erstrecken.

Es ist möglich, dass die Arme separat voneinander ausgebildet sind und vorzugsweise mit der Öffnung und/oder miteinander, vorzugsweise lösbar, verbunden sind. Dies ermöglicht einen modularen Aufbau des Fußkreuzes, was z.B. einen einfachen Austausch einzelner, defekter Arme ermöglicht.

Es ist besonders bevorzugt vorgesehen, dass das Fußkreuz zumindest bereichsweise und/oder anteilsweise, vorzugsweise vollständig, aus Kunststoff, besteht.

Vorzugsweise ist der Kunststoff ein thermoplastischer Kunststoff, insbesondere ein technischer Kunststoff, wie z.B. Polyamid.

Der Kunststoff kann Glasfasern umfassen, wobei ein Glasfaseranteil vorzugsweise zwischen 20 und 40 % beträgt.

Das Fußkreuz, insbesondere der zumindest eine Arm, kann z.B. ein Spritzgießteil sein.

Es ist denkbar, dass das Fußkreuz Verbindungselemente aufweist, an welchen zusätzliche Komponenten, wie z.B. Abdeckungselemente zum Schutz und/oder zur verbesserten optischen Gestaltung, befestigbar sind.

Schutz wird auch begehrt für ein Stuhlunterteil zum Tragen eines Sitzes, umfassend ein erfindungsgemäßes Fußkreuz, einen in die Öffnung eingesetzten Pfosten, insbesondere eine Gasdruckfeder, und ein am Pfosten befestigtes Verbindungselement zur Befestigung des Sitzes.

Des Weiteren wird Schutz begehrt für einen Stuhl, insbesondere Büro- oder Arbeitsstuhl, umfassend ein erfindungsgemäßes Stuhlunterteil, einen am Verbindungselement befestigten Sitz und an den Armen befestigte Rollen, Stopper, Gleitelemente und/oder dergleichen.

Ein erfindungsgemäßes Fußkreuz kann auch bei bereits bekannten Stuhlunterteilen oder Stühlen des Standes der Technik seinen Einsatz finden und auch nachträglich installiert werden.

Weitere Vorteile und Einzelheiten vorteilhafter Ausführungsbeispiele der Erfindung ergeben sich aus den Figuren sowie der dazugehörigen Figurenbeschreibung. Dabei zeigen:
- Fig. 1: ein erstes Ausführungsbeispiel eines ersten erfindungsgemäßen Fußkreuzes,
- Fig. 2-6: einen Arm eines zweiten Ausführungsbeispiels eines zweiten erfindungsgemäßen Fußkreuzes,
- Fig. 7-10: ein drittes Ausführungsbeispiel eines erfindungsgemäßen Fußkreuzes und
- Fig. 11: ein viertes Ausführungsbeispiel eines erfindungsgemäßen Fußkreuzes.

Die Fig. 1 ist eine perspektivische Draufsicht auf ein erstes Ausführungsbeispiel eines erfindungsgemäßen Fußkreuzes 1 für einen Stuhl, wobei das Fußkreuz 1 eine zentrale Öffnung 2 umfasst, welche zur Aufnahme und zum Tragen eines in einer Betriebsstellung des Fußkreuzes 1 im Wesentlichen vertikalen Pfostens 3, beispielsweise einer Gasdruckfeder, ausgebildet ist, und wobei das Fußkreuz 1 wenigstens drei, vorzugsweise fünf, Arme 4 aufweist, welche radial von der Öffnung 2 abstehen, wobei zumindest einer der Arme 4 entlang seiner Längsrichtung 5 ausgehend von einem äußeren Armende 6 ein im Wesentlichen U-förmiges Profil 7 oder im Wesentlichen O-förmiges Profil 7 aufweist, wobei der zumindest eine Arm 4 entlang der Längsrichtung 5 ein vom U-förmigen Profil 7 oder O-förmigen Profil 7 verschiedenes, im Wesentlichen I-förmiges Profil 8 oder im Wesentlichen T-förmiges Profil 8 aufweist.

Die Fig. 2-6 sind Ansichten und Schnitte eines Arms 4 eines zweiten Ausführungsbeispiels eines erfindungsgemäßen Fußkreuzes 1, wobei der zumindest eine Arm 4 entlang der Längsrichtung 5 ein vom U-förmigen Profil 7 verschiedenes, im Wesentlichen I-förmiges Profil 8 aufweist.

Alternativ könnte statt dem U-förmigen Profil 7 ein O-förmiges Profil 7 vorgesehen sein und/oder statt dem I-förmigen Profil 8 ein T-förmiges Profil 8 vorgesehen sein.

Die Fig. 2 zeigt den zumindest einen Arm 4 von einer perspektivischen Untersicht. Bei diesem besonders bevorzugten Ausführungsbeispiel weist das I-förmige Profil 8 in der Betriebsstellung einen im Wesentlichen vertikal ausgerichteten Steg 9, einen unteren Flansch 10 und einen oberen Flansch 11 auf.

Im Falle, dass statt dem I-förmigen Profil 8 ein T-förmiges Profil 8 vorgesehen ist, kann das T-förmige Profil 8 einen unteren Flansch 10 oder einen oberen Flansch 11 aufweisen.

Es ist auch denkbar, dass das T-förmige Profil 8 entlang der Längsrichtung 5 zumindest einen Bereich mit einem unteren Flansch 10 und zumindest einen Bereich mit einem oberen Flansch 11 aufweist.

Aus der in der Fig. 2 gezeigten Ansicht ist erkennbar, dass der zumindest eine Arm 4 am äußeren Armende 6 einen Abstützbereich 20 zum Abstützen des Fußkreuzes 1 aufweist, vorzugsweise wobei der Abstützbereich 20 eine, insbesondere sacklochförmige, Lageröffnung 21 zur Aufnahme eines einsteckbaren Fortsatzes, z.B. von Rollen, einem Stopper, einem Gleitelement oder dergleichen, aufweist.

Vorzugsweise weist der Abstützbereich 20 eine umseitig geschlossene Außenwand 22 auf, vorzugsweise wobei zwischen der Lageröffnung 21 und der Außenwand 22 Aussteifungsstreben 23 angeordnet sind, insbesondere welche radial zur Lageröffnung 21 ausgerichtet sind.

In der Fig. 2 sind auch Abschnitte des konzentrischen Bereichs 24 mit einer Doppelwandung 24 mit einer äußeren Wand 26 gezeigt. Diese Merkmale sind jedoch in Fig. 11 noch besser dargestellt.

In der in Fig. 3 gezeigten Seitenansicht und im in der Fig. 4 gezeigten Schnitt ist erkennbar, dass sich vorzugsweise das I-förmige Profil 8 oder das T-förmige Profil 8 entlang der Längsrichtung 5 über zwischen 50 und 80 %, vorzugsweise über zwischen 60 und 70 %, einer Länge 19 des zumindest einen Arms 4 erstreckt.

Aus Fig. 3 ist weiters erkennbar, dass es bevorzugt vorgesehen ist, dass die Außenwand 22 in das U-förmige Profil 7, insbesondere in die Schenkel 15 und die Oberseite 17 des U-förmigen Profils 7 übergeht.

Aus dem in der Fig. 5 gezeigten Schnitt geht hervor, dass der untere Flansch 10 und/oder der obere Flansch 11 eine konkave, vorzugsweise in der Betriebsstellung V-förmige, besonders bevorzugt umgekehrt-V-förmige, Auskernung 14 aufweisen kann.

Die Auskernung 14 kann sowohl bei einem I-förmigen Profil 8 als auch bei einem T-förmigen Profil 8 vorgesehen sein.

Aus dem in der Fig. 6 gezeigten Schnitt geht hervor, dass das U-förmige Profil 7 vorzugsweise in der Betriebsstellung im Wesentlichen umgekehrt ausgerichtet ist, wobei Schenkel 15 des U-förmigen Profils 7 im Wesentlichen vertikal ausgerichtet sind und wobei eine zwischen den Schenkeln 15 angeordnete Seite 16 des U-förmigen Profils 7 eine Oberseite 17 bildet.

Es ist bevorzugt vorgesehen, dass die Oberseite 17 des U-förmigen Profils 7 und der obere Flansch 11 des I-förmigen Profils 8 ineinander übergehen.

Im Falle, dass ein O-förmiges Profil 7 vorgesehen ist, würde bevorzugt die Oberseite 17 des O-förmigen Profils 7 und der obere Flansch 11 des I-förmigen Profils 8 oder alternativ des T-förmigen Profils 8 ineinander übergehen.

Bei diesem Ausführungsbeispiel ist zwischen dem U-förmigen Profil 7 und dem I-förmigen Profil 8 eine Wand 18 angeordnet, vorzugsweise wobei die Wand 18 einen Übergang zwischen den Schenkeln 15 des U-förmigen Profils 7 und dem Steg 9 des I-förmigen Profils 8 bildet. Dies geht besonders gut aus den Fig. 2 und 4 hervor.

Bei den nun folgenden Beschreibung der in den folgenden Figuren gezeigten Ausführungsbeispiele wird zur Vermeidung von Wiederholungen vorrangig auf die Unterschiede zu den ersten beiden Ausführungsbeispielen eingegangen. Ansonsten gilt die obige Beschreibung des ersten und zweiten Ausführungsbeispiels soweit anwendbar auch für die nachfolgend noch beschriebenen Ausführungsbeispiele.

Die Fig. 7-10 sind Ansichten und Schnitte eines dritten Ausführungsbeispiels eines erfindungsgemäßen Fußkreuzes 1. Bei diesem Ausführungsbeispiel weist das I-förmige Profil 8 oder das T-förmige Profil 8 Aussteifungsrippen 12 auf, insbesondere welche zickzackförmig sind.

Die Aussteifungsrippen 12 erstrecken sich vorzugsweise zwischen dem Steg 9 und dem unteren Flansch 10 und/oder dem oberen Flansch 11.

Aus der in der Fig. 7 gezeigten perspektivischen Draufsicht geht hervor, dass die Arme 4 vorzugsweise separat voneinander ausgebildet sind und vorzugsweise mit der Öffnung 2 und/oder miteinander, insbesondere lösbar, verbunden sind.

Die Fig. 8 zeigt im Wesentlichen dieselben Aspekte wie die Fig. 7; jedoch in einer Seitenansicht.

Im in der Fig 9 gezeigten Schnitt durch das I-förmige Profil 8 ist erkennbar, dass sich die Aussteifungsrippen 12 bevorzugt symmetrisch zu einer vertikalen Symmetrieebene 13 durch das I-förmige Profil 8 oder das T-förmige Profil 8 erstrecken.

Die Fig. 10 zeigt im Wesentlichen dieselben Aspekte, welche auch in der Fig. 6 bezogen auf das zweite Ausführungsbeispiel gezeigt sind.

Die Fig. 11 zeigt eine Unteransicht auf ein viertes Ausführungsbeispiel eines erfindungsgemäßen Fußkreuzes 1. Bei dieser Ansicht ist gut zu erkennen, dass vorzugsweise die der Öffnung 2 zugewandten, innere Armenden der Arme 4 einen im Wesentlichen zur Öffnung 2 konzentrischen Bereich 24 bilden. Der konzentrische Bereich 24 weist eine ausgesteifte Doppelwandung 25 auf.

Bei diesem Ausführungsbeispiel weist der konzentrische Bereich 24 zur Öffnung 2 radiale, vorzugsweise regelmäßig voneinander beabstandete, Aussteifungsstreben 23 auf.

Weiters ist der konzentrische Bereich 24 in der Betriebsstellung hier unten offen.

Bei diesem Ausführungsbeispiel geht die äußere Wand 26 der Doppelwandung 25 in das I-förmige Profil 8 oder das T-förmige Profil 8, insbesondere in den Steg 9 und den oberen Flansch 11 und/oder den unteren Flansch 10, über.

Bei allen gezeigten Ausführungsbeispielen sind die Arme 4 entlang ihrer Längsachsen 5 leicht nach unten gebogen. Die Arme 4 können im Allgemeinen aber auch geradlinig ausgebildet sein.

Bei allen gezeigten Ausführungsbeispielen sind die inneren Armenden der Arme 4 in der Betriebsstellung im Wesentlichen horizontal an die Öffnung 2, insbesondere an dem konzentrischen Bereich 24, angeschlossen. Die Arme 4 können aber auch unter einem Winkel ausgehend von der Öffnung seitlich und/nach unten abstehen und/oder angeschlossen sein.

### Bezugszeichenliste:

- 1: Fußkreuz
- 2: Öffnung
- 3: Pfosten
- 4: Arm
- 5: Längsrichtung
- 6: äußeres Armende
- 7: U-förmiges oder O-förmiges Profil
- 8: I-förmiges oder T-förmiges Profil
- 9: Steg
- 10: unterer Flansch
- 11: oberer Flansch
- 12: Aussteifungsrippen
- 13: Symmetrieebene
- 14: Auskernung
- 15: Schenkel
- 16: zwischen den Schenkeln angeordnete Seite
- 17: Oberseite
- 18: Wand
- 19: Länge
- 20: Abstützbereich
- 21: Lageröffnung
- 22: Außenwand
- 23: Aussteifungsstreben
- 24: konzentrischer Bereich
- 25: Doppelwandung
- 26: äußere Wand
- 27: Anschlussstelle

## Patentansprüche

1. Fußkreuz (1) für einen Stuhl, wobei das Fußkreuz (1) eine zentrale Öffnung (2) umfasst, welche zur Aufnahme und zum Tragen eines in einer Betriebsstellung des Fußkreuzes (1) im Wesentlichen vertikalen Pfostens (3) ausgebildet ist, und wobei das Fußkreuz (1) wenigstens drei, vorzugsweise fünf, Arme (4) aufweist, welche radial von der Öffnung (2) abstehen, wobei zumindest einer der Arme (4) entlang seiner Längsrichtung (5) ausgehend von einem äußeren Armende (6) ein im Wesentlichen U-förmiges Profil (7) oder im Wesentlichen O-förmiges Profil (7) aufweist, **dadurch gekennzeichnet, dass** der zumindest eine Arm (4) entlang der Längsrichtung (5) ein vom U-förmigen Profil (7) oder O-förmigen Profil (7) verschiedenes, im Wesentlichen I-förmiges Profil (8) oder im Wesentlichen T-förmiges Profil (8) aufweist.

2. Fußkreuz (1) nach Anspruch 1, wobei das I-förmige Profil (8) oder das T-förmige Profil (8) in der Betriebsstellung einen im Wesentlichen vertikal ausgerichteten Steg (9) und weiters einen unteren Flansch (10) und/oder einen oberen Flansch (11) aufweist.

3. Fußkreuz (1) nach Anspruch 1 oder 2, wobei das I-förmige Profil (8) oder das T-förmige Profil (8) Aussteifungsrippen (12) aufweist, vorzugsweise welche sich zwischen dem Steg (9) und dem unteren Flansch (10) und/oder dem oberen Flansch (11), insbesondere symmetrisch zu einer vertikalen Symmetrieebene (13) durch das I-förmige Profil (8) oder das T-förmige Profil (8), erstrecken.

4. Fußkreuz (1) nach einem der vorhergehenden Ansprüche, wobei der untere Flansch (10) und/oder der obere Flansch (11) eine konkave, vorzugsweise in der Betriebsstellung V-förmige, besonders bevorzugt umgekehrt-V-förmige, Auskernung (14) aufweist oder aufweisen.

5. Fußkreuz (1) nach einem der vorhergehenden Ansprüche, wobei das U-förmige Profil (7) in der Betriebsstellung im Wesentlichen umgekehrt ausgerichtet ist, wobei Schenkel (15) des U-förmigen Profils im Wesentlichen vertikal ausgerichtet sind und wobei eine zwischen den Schenkeln angeordnete Seite (16) des U-förmigen Profils (7) eine Oberseite (17) bildet.

6. Fußkreuz (1) nach einem der vorhergehenden Ansprüche, wobei die Oberseite (17) des U-förmigen Profils (7) oder eine Oberseite (17) des O-förmigen Profils und der obere Flansch (11) des I-förmigen Profils (8) oder des T-förmigen Profils (8) ineinander übergehen.

7. Fußkreuz (1) nach einem der vorhergehenden Ansprüche, wobei zwischen dem U-förmigen Profil (7) oder dem O-förmigen Profil (7) und dem I-förmigen Profil (8) oder T-förmigen Profil (8) eine Wand (18) angeordnet ist, vorzugsweise wobei die Wand (18) einen Übergang zwischen den Schenkeln (15) des U-förmigen Profils (7) und dem Steg (9) des I-förmigen Profils (8) oder T-förmigen Profils (8) bildet.

8. Fußkreuz (1) nach einem der vorhergehenden Ansprüche, wobei sich das I-förmige Profil (8) oder das T-förmige Profil (8) entlang der Längsrichtung (5) über zwischen 50 und 80 %, vorzugsweise über zwischen 60 und 70 %, einer Länge (19) des zumindest einen Arms (4) erstreckt.

9. Fußkreuz (1) nach einem der vorhergehenden Ansprüche, wobei der zumindest eine Arm (4) am äußeren Armende (6) einen Abstützbereich (20) zum Abstützen des Fußkreuzes (1) aufweist, vorzugsweise wobei der Abstützbereich (20) eine, insbesondere sacklochförmige, Lageröffnung (21) zur Aufnahme eines einsteckbaren Fortsatzes, z.B. von Rollen, aufweist.

10. Fußkreuz (1) nach Anspruch 9, wobei der Abstützbereich (20) eine umseitig geschlossene Außenwand (22) aufweist, vorzugsweise wobei zwischen der Lageröffnung (21) und der Außenwand (22) Aussteifungsstreben (23) angeordnet sind, insbesondere welche radial zur Lageröffnung (21) ausgerichtet sind.

11. Fußkreuz (1) nach Anspruch 9 oder 10, wobei die Außenwand (22) in das O-förmige Profil (7) oder das U-förmige Profil (7), insbesondere in die Schenkel (15) und die Oberseite (17) des U-förmigen Profils (7), übergeht.

12. Fußkreuz (1) nach einem der vorhergehenden Ansprüche, wobei der Öffnung (2) zugewandte, innere Armenden der Arme (4) einen im Wesentlichen zur Öffnung (2) konzentrischen Bereich (24) bilden, welcher eine ausgesteifte Doppelwandung (25) aufweist, vorzugsweise wobei der konzentrische Bereich (24) zur Öffnung (2) radiale, vorzugsweise regelmäßig voneinander beabstandete, Aussteifungsstreben (23) aufweist und/oder in der Betriebsstellung unten offen ist.

13. Fußkreuz (1) nach Anspruch 12, wobei eine äußere Wand (26) der Doppelwandung (25) in das I-förmige Profil (8) oder das T-förmige Profil (8), insbesondere in den Steg (9) und den oberen Flansch (11) und/oder den unteren Flansch (10), übergeht.

14. Fußkreuz (1) nach einem der vorhergehenden Ansprüche, wobei die Arme (4) separat voneinander ausgebildet sind und vorzugsweise mit der Öffnung (2) und/oder miteinander verbunden sind.

15. Fußkreuz (1) nach einem der vorhergehenden Ansprüche, wobei das Fußkreuz (1) zumindest bereichsweise und/oder anteilsweise, vorzugsweise vollständig, aus Kunststoff besteht.

16. Stuhlunterteil zum Tragen eines Sitzes, umfassend ein Fußkreuz (1) nach einem der Ansprüche 1 bis 15, einen in die Öffnung (2) eingesetzten Pfosten (3), insbesondere eine Gasdruckfeder, und ein am Pfosten (3) befestigtes Verbindungselement zur Befestigung des Sitzes.

17. Stuhl, insbesondere Büro- oder Arbeitsstuhl, umfassend ein Stuhlunterteil nach Anspruch 16, einen am Verbindungselement befestigten Sitz und an den Armen (4) befestigte Rollen, Stopper, Gleitelemente oder dergleichen.
